# EUROPÄISCHE PATENTSCHRIFT

(11) **EP 0 548 500 B1**
(45) Veröffentlichungstag und Bekanntmachung des Hinweises auf die Patenterteilung: **03.01.1996**
(21) Anmeldenummer: 92118317.4
(22) Anmeldetag: 27.10.1992
(51) Int. Cl.: B41F 35/00

(54) **Vorrichtung zum Reinigen von Zylindern einer Rotationsdruckmaschine**
Device for cleaning the cylinders of a rotary printing machine
Dispositif pour le nettoyage des cylindres d'une machine d'impression rotative

(30) Priorität: 20.12.1991 DE 4142422
(43) Veröffentlichungstag der Anmeldung: 30.06.1993
(73) Patentinhaber: Baldwin-Gegenheimer GmbH, D-86068 Augsburg (DE)
(72) Erfinder: Waizmann, Franz, W-8901 Gessertshausen (DE)
(74) Vertreter: Vetter, Ewald Otto, Dipl.-Ing.

(56) Entgegenhaltungen:
- GB-A- 2 047 167

## Beschreibung

Die Neuerung betrifft eine Vorrichtung zum Reinigen von Zylindern einer Rotationsdruckmaschine entsprechend der im Schutzanspruch angegebenen Gattungsmerkmale.

Eine derartige Gestaltung ist bei Reinigungseinrichtungen bekannt (e.g. GB-A-2 047 167), bei denen ein Reinigungstuch zur Aufnahme des am jeweiligen Zylinder haftenden Schmutzes dient. Das Tuch wird mit einem Anstellkörper mit der Zylindermantelfläche in Berührung gebracht, wobei die Kraftausübung zur Erzielung einer Reibkraft von einem aktivierbaren Antrieb erzeugt wird.

Die Anstellkraft muß die erforderliche Flächenpressung ergeben, bei der ein befriedigendes Reinigungsergebnis erzielt wird. Die Reinigungswirkung beruht auf Aufweichung bzw. Lösung der haftenden Schmutzteilchen aus Farbresten und Papierstaub unter Zuhilfenahme von Lösemittel mit gleichzeitiger Abreibung der Partikel.

Die Schmutz- und Lösemittelabfuhr erfolgt durch das eingesetzte Reinigungstuch, das an den Zylinder in der sich axial erstreckenden Berührzone angedrückt wird. Die Aufnahmefähigkeit von Schmutz ist durch die Struktur des Tuchgewebes beschränkt. Deshalb werden der Reinigungszone periodisch neue, saubere Streifen zugeführt. Ein Tuchvorschub wickelt hierfür das Tuch von einer Vorratsrolle auf eine Schmutzrolle auf. Bei der Schmutzrolle findet sich der vom Tuch aufgenommene Schmutz als eingewickelte Schicht wieder. Solange ein Streifen des Reinigungstuchs angepreßt anliegt, sammelt und staut sich der abgeriebene Schmutz.

In dem Spalt sich stauenden Schmutzes entstehen Scherkräfte, durch die der Schmutz bei einer sich bietenden Entspannung sofort ausweicht. Läuft der Zylinderkanal durch die Anpreßzone` dringt hierdurch Schmutz in die Kanalvertiefung. Der im Schmutzspalt ausgeübte "Staudruck" erlaubt auch keine richtige Tuchanlage und Abreibung.

Es stellt sich die Aufgabe einer verbesserten Bewältigung des Schmutzstaus im Spalt zwischen dem zu reinigenden Zylinder und dem angestellten Schmutzaufnahmeteil.

Die Lösung wird durch die im kennzeichnenden Teil des Schutzanspruchs 1 angegebenen Merkmale gestaltet.

Sie beruht auf der Verteilung des Schmutzes auf ein größeres Stück Reinigungstuch. Der Tuchstreifen im Eingriff wird vergrößert. Weil sich die Tuchbewegung und die hohen, zur Reinigung notwendigen, das Tuch bremsenden Anpreßkräfte ausschließen, wird ein erhöhtes Tuchflächenangebot an die zu reinigende Nennmantelfläche des Zylinders, gerechnet in Teilumfängen oder Zylinderumdrehungen, auf kinematische Weise gelöst.

Hierzu wird im quasistetigen Betrieb ein Anpreßkraftwechsel beaufschlagt.Der Anpreßkraftwechsel geht vom Antrieb des Schmutzaufnahmeteils aus. Lauft die Anpreßeinrichtung z.B. mit einem Nocken- oder Kurbeltrieb hin und her, entstehen dazu synchron maximale bzw. minimale Anpreßdrücke.

Bei Vornahme dieser Wechselbeaufschlagung mittels eines unter Druck gesetzten Mediums, das auf eine Membran als Andruckelement wirkt, wird die Wechselbeaufschlagung durch entsprechende Druckwechsel erzeugt.

Der Zusammenhang zwischen der von der Anpreßeinrichtung erzeugten Anpreßnormalkraft und der für die Tuchbewegung maßgeblichen Reibkraft erlaubt eine Kopplung zwischen der Wechselbeaufschlagung der Anpreßkraft und der Tuchbewegung.

Ein unter Zug stehendes Tuch wird entsprechend zu- und abnehmender Anpreßkraft bevorzugt in eine ab- und zunehmende Vorschubbewegung gebracht.

Vorbewegen des Tuchs ergibt ein Gleiten des Tuchs auf dem Andruckelement. Zwischen der rotierenden Zylindermantelfläche und der Tuchvorschubbewegung besteht eine erhebliche Geschwindigkeitsdifferenz. Zur Verminderung der beim Gleiten des Tuchs auf dem Andruckelement entstehenden Beanspruchung ist es möglich, das Andruckelement tangential teilweise mit dem Tuch mitzubewegen.

Durch den am Tuch aufzubringenden Zug ergibt sich eine Einschnürung in der belasteten Zone des Tuchs, wodurch die in der Reinigungszone befindliche Breite des Tuchs geringer ausfällt wie die unbelastete Tuchnennbreite. Dieser Einschnürung wird begegnet, indem das Zugtrum des Reinigungstuchs möglichst kurz gehalten wird. Dazu wird in geringstmöglichem Parallelabstand zum Reinigungsstreifen des Reinigungstuchs eine Tuchklemmstelle gebildet. Die Hauptzugkraft wird nicht an der Aufwickelspindel, sondern an dieser Klemmstelle eingeleitet. Die das Reinigungstuch arretierende, mit dem Tuch bewegte Klemmstelle wird außerhalb des Betätigungszyklus der Reinigungsvorrichtung jeweils wieder zurückgesetzt.

Die Klemmstelle des Tuchs in dem Zugabschnitt diesseits zwischen Reinigungsstreifen und Aufwickelrolle ist ergänzbar durch eine parallel angeordnete Klemmstelle jenseits zwischen der Tuchabwicklung, Vorratsrolle und Reinigungsstreifen.

Die erste und die zweite Klemmstelle werden miteinander gelenkt. Sie bilden einen den Reinigungsstreifen einschließenden Spannrahmen.

Um das Gleiten des Tuchs auf dem Andruckelement verschleißarm für die beanspruchte Gleitfläche des Andruckelementes zu gestalten, ist es möglich, eine Zwischenlage zwischen dem Reinigungstuch und dem Andruckelement anzuordnen. Diese Zwischenlage, die aus einer Folie reibungsarmen Materials gefertigt sein kann, kann entweder die Gleitfläche des Tuchs auf der Seite des Andruckelementes fest überdecken oder durch entsprechende Befestigung an den genannten Klemmstellen mitbewegt werden.

Dabei ergibt sich der Vorteil, daß eine Reib- und Schabewirkung zwischen dem Reinigungstuch und dem Andruckelement entfällt.

Der zugrundeliegende Ablauf beim Reinigen von Zylindern einer Rotationsdruckmaschine ist folgender: Das sich quer zu einer Berührzone an einem Zylinder erstreckende Tuch wird angepreßt, das Tuch wird durch die Anpreßzone gezogen, der Anpreßdruck wird wechselnd beaufschlagt, die Tuchbewegung wird mit dem wechselnden Anpreßdruck gekoppelt, so daß zunehmende/abnehmende Tuchteillängen durch die Anpreßzone bewegt werden. Die dem Andruckelement beaufschlagte Radialbewegung oder der zyklisch beaufschlagte Druck wird mit dem Wechselverlauf der Tuchbewegung gekoppelt. Das Tuch wird unter Einfluß der im Wert wechselnd verlaufenden Führungsgröße der Reibung bewegt. Die beanspruchte Abwickellänge des Tuchs in der Anpreßzone wird durch Zwischenklemmung kürzestmöglich gestaltet.

Der Ablauf der Bewegung bzw. des Drucks des Andruckelements und der Ablauf der Tuchbewegung sind im idealen Fall stetig, hier stetig wechselnd. Im praktischen Betrieb können sich jedoch auch unstetige, ruckweise Bewegungen zeigen.

Verfahrenstechnisch und gegenständlich gesehen ergeben sich durch die Neuerung mehrere Vorteile, womit verbesserte Schmutzabfuhr, eine gleichmäßigere Nutzung des Reinigungstuchs mit gleichmäßigerer Beladung des Tuchs durch Schmutz, geringere Gummituchbelastung bei daraus folgender höherer Standzeit des Gummituchs, geringere Mengen von im Kanal oder in der Grube der Zylinder angesammelten Schmutzes erzielt werden.

Es folgt ein anhand von Zeichnungen erläuterndes Ausführungsbeispiel der Erfindung.

Die Figuren zeigen:
- Fig. 1:: Anstellkonturen einer Anpreßeinrichtung bei einer Vorrichtung zum Reinigen von Druckmaschinenzylindern;
- Fig. 2:: Schematisierter Zusammenhang zwischen der Tuchreibung R (Normalkraft/Anpreßdruck N) und dem Tuchvorschub w;
- Fig. 3:: Wechselantrieb für die Anpreßeinrichtung,
a) pneumatisch
b) mechanisch;
- Fig. 4:: Drehantrieb für die Tuchaufwickelrolle,
a) E-motorisch,
b) direkter Tuchantrieb (Servozylinder, Traktor, Stachelwalze)
c) Torsionsantrieb;
- Fig. 5:: bewegter Spannrahmen mit Tuchabschnitt.

Gegenüber dem Zylinder 1 eines Druckwerks einer Druckmaschine, z. B. einem eine Bahn β bedruckenden Gummituchzylinder einer Rollenrotations-Offsetdruckmaschine, ist eine Reinigungsvorrichtung 3 angeordnet, die zwecks Reinigung der Mantelfläche des Zylinders 1 ab und zu angestellt wird. Der mit einem Gummituch bespannte Zylinder 1 weist einen Spannkanal 2 auf, der auch bei Anwendung eines Füllstücks schmutzaufnehmende Kanten aufweist.

Die Reinigungsvorrichtung 3 besteht aus einem Anstellkörper 5, vor dem gegenüber dem Zylinder 1 ein Reinigungstuch 4 verläuft, für dessen Abwicklung von einer Vorratsrolle 7 zu einer Aufwickelrolle 6 ein Tuchantrieb 8 sorgt. Zum Zwecke der Reinigung fährt der mit einem Andruckelement 9 versehene Anstellkörper 5 aus einer Ruhestellung H in die das Tuch 4 gegen den Zylinder 1 drückende Eingriffsstellung E. Die Berührung des Tuchs 4 voraussetzende Eingriffsstellung E erfolgt unter der Wirkung variablen Anpreßdruckes bzw. variabler, anpressender Normalkraft N, von der die Reibkraft R abhängt.

Anstelle der dabei auftretenden, variablen Flächenpressung sind zur Veranschaulichung "harter" und "weicher" Anstellung konturenmäßig mehrere Eingriffsstellungen E', E'', E''' eingezeichnet. Bei E' liegt die extreme Anpressung des Tuchs 4 vor. Bei E'' ist die Anpressung reduziert, und das Tuch 4 ist bei angreifendem Zug gegenüber der Position E' leichter bewegbar. In der Stellung E''' besteht noch Berühreingriff, doch ist dabei das Tuch 4 leicht bewegbar. Bei weiterer Beabstandung des Anstellkörpers 5 mit dem Tuch 4 weg vom Zylinder 2 wird die Ruhestellung H eingenommen.

Die Abwicklung des Tuchs 4 und die Drehrichtung des Zylinders 1 sind bevorzugt gegenläufig. Gleichsinnigkeit ist auch möglich. Der im Einlaufspalt 10 zwischen dem Zylinder 1 und dem Tuch 4 sich sammelnde Schmutz hat das Bestreben, durch den Anpreßspalt zu entweichen. Bei Vorbeilauf des Spannkanals 2 tritt eine teilweise Entspannung auf, so daß der Schmutz in die sich bietende Vertiefung eindringt.

Der im Einlaufspalt 10 sitzende Schmutz wird in seiner Menge begrenzt, wenn ein Teil von ihm über das Tuch 4 in die vorgesehene Abwicklungsrichtung des Tuchs 4 abgeführt wird. Wird die Eingriffsstellung E von E' auf die "weicheren" Stellungen E'', E''' gefahren, geht die Tuchabwicklung in zunehmende Vorschubgeschwindigkeit w über.

Figur 2 zeigt den Zusammenhang zwischen dem Tuchvorschub w und der Reibungskraft R (N), wobei die Reibungskraft R für die Gesamtflächenpressung steht. Der Punkt I auf der y-Achse besagt, daß bei Reibungskraft R = 0 z.B. in der Ruhestellung H der Reinigungsvorrichtung 3 beliebige Vorschubgeschwindigkeiten w für einen Abtransport des verschmutzten Tuchstreifens steuerbar sind. Der Punkt II auf der x-Achse besagt die Anwendung extremer Reibkraft bei praktischer Tuchvorschubgeschwindigkeit w = 0. Zwischen den Punkten I; II verläuft die Vorschubkurve. (Diese Vorschubkurve kann auch progressiv von ungefähr w = 0; R = 0 ansteigend verlaufen, doch wäre der an sich günstige Betrieb mit maximalem Vorschub bei höchster Anpressung mit zu starker Tucheinschnürung verbunden. Je nach Kennlinie des Tuchantriebs 8 sind auch Kennlinien w (R) einzurichten, die wie gestrichelt eingezeichnet konstant oder hyperbolisch verlaufen.)

Die Berührung des Tuchs 4 am Zylinder 1 zwischen fester Anpressung und der Position außer Kontakt von E, E', E'', E''' nach H wird durch den Anstellantrieb 11 erzeugt. Die Vorund Rückbewegung des Anstellkörpers 5 der Reinigungsvorrichtung 3 erfolgt mittels einer die Auslenkung des Andruckelements 9 zeitlich oder phasenmäßig steuernden Steuerkurve 24 (Fig. 3 b).

Der Anstellkörper 5 ist nach Figur 3a mit einem Nocken- oder mit einem die Hin- und Herbewegung beaufschlagenden Kurbeltrieb gekoppelt. Bei der periodischen Drehbewegung des Nockens oder des Kurbelbetriebs entsteht jeweils von minimal auf maximal wechselnde Flächenpressung des Tuchs 4.

Bei einer Bauform der Reinigungsvorrichtung 3 als Reinigungsbalken mit einem elastischen Andruckelement 9, das durch Druck oder durch Zuströmung in die Eingriffslage E, entsprechend durch Entspannung oder Abströmung des Fluids in die Ruhelage H gebracht wird, besteht ein Leitungssystem für die Versorgung des Fluids. Zur Erreichung wechselnden Innendrucks im Andruckelement 9 wird mit konstantem Vordruck geliefert. Der Innenraum des Andruckelements 9 ist mit einem im Auslösewert und in der Öffnungscharakteristik justierbarem Überdruckventil 12 verbunden. Zuströmen des Fluids mit wachsender Anpressung des Tuchs 4, Öffnen des Überdruckventils 12 mit begleitender Entspannung des Innendrucks, wieder Schließen des Überdruckventils 12 mit erneutem Druckaufbau wechseln miteinander.

Anstelle konstanter Versorgung des Andruckelements 9 mit einer über ein Reduzierventil geführten Versorgungsleitung kann ein Puffer 13 eingerichtet sein, der den Druck durch seine Volumenänderung wechselnd speist und reduziert. Zum Ausgleich von Druckverlust ist das geschlossene, das Puffervolumen und den Innenraum des Andruckelements 9 verbindende, korrespondierende Volumen mit einer Fluidversorgung versehen. Der Verbrauch von z.B. Druckluft ist jedoch gering gegenüber dem Aufbau, der mit einer Leckage durch das Überdruckventil 12 arbeitet.

Für zu- und abnehmenden Druck mit Vor- und Zurückgehen des Andruckelements 9 kann in die Versorgungsleitung 14 ein Zweiwegehahn 16 gelegt werden, durch dessen Drehung periodisch Druckluft zuströmt und über die Entlüftung 15 aus dem Innenraum des Andruckelements 9 abströmt.

Mit der bestehenden Kopplung des Tuchvorschubs w mit der wechselnden Flächenpressung durch das Andruckelement 9 wird gleich die Drehbewegung des Zweiwegehahns 16 mit dem Tuchantrieb 8 gekoppelt. In der Phase des Entlüftens erfolgt nach Figur 2 zunehmender, in der Phase des Aufpumpens abnehmender, gegen Null gehender Tuchvorschub.

Die Tuchaufwicklung mit der Aufwickelrolle 6 bringt den Zug auf, der für die Bewegung des Tuchs 4 bei beabstandeter Position und bei angepreßter Position gegen den Zylinder 1 entgegen der Reibungskraft R notwendig ist. Die Aufwickelspindel 17 ist beidseitig mit über Schneckentriebe 18 treibenden E-Motoren verbunden. E-Motoren als 4-Leiter-Asynchronmotore oder als Gleichstrom-Nebenschlußmotore besitzen relativ kleine Baugröße und eignen sich für platzsparenden Einbau des Tuchantriebs 8.

Die planmäßige Bewegung des Tuchs 4 ist in Schälrichtung, entgegen der Drehrichtung des Zylinders 1. Damit wird das Tuch 4 automatisch gegen den vom Tuchantrieb 8 bewirkten Zug gestrafft. Zur Gewährleistung straffer Abwicklung des Tuchs 4 ist die Vorratsrolle 7 mit einer einstellbaren Reibbremse versehen, wie in Fig. 4a rechts am Tuchzulauf angedeutet.

Die Drehbewegung der E-Motoren, d.h. der Tuchantrieb 8 ist mittels eines am Andruckelement 9 angebrachten Druckfühlers im Drehmoment und bezüglich der Drehzahl steuerbar, damit die Kennlinien nach Figur 2 erfüllbar sind. Für die Kennlinie mit z.B. konstantem Verlauf des Vorschubs w über der Reibungskraft R geht das Drehmoment geringen Betrags bei beabstandeter Position des Andruckelementes 9 über auf hohes Drehmoment bei starker Anpressung.

Nach einer anderen Ausführungsform für den Drehantrieb der Aufwicklung 6 ist ein im Innern der Aufwickelrolle 6 befindlicher Drehstab 19 vorgesehen. Das Prinzip des Torsionsantriebs zeigt eine feste Einspannung des Drehstabs 19 innerhalb der Aufwickelrolle 6 und eine verdrehbare, mit einem Betätigungshebel 20 versehene Lagerung auf der anderen Seite des Drehstabs 19. Am Betätigungshebel 20 greift ein als linear stellender Servoantrieb 8.1 ausgebildeter Tuchantrieb 8 an. Die Einspannstelle des Betätigungshebels 20 am Drehstab 19 verläuft zum Umsetzen des Betätigungshebels 20 gegenüber der zu drehenden Aufwickelrolle 6 über einen Freilauf bzw. Ratschenantrieb mit Sperrklinke. Beim Betrieb des Servoantriebs 8.1 wird der Drehstab 19 vorgespannt, die Aufwickelrolle 6 verbleibt dabei abwicklungsgerecht.

Zum Tuchvorschub wird die Aufwickelrolle 6 mittels einer Kupplung oder eines Sperrklinkenrades 20.1 freigegeben, womit sich die Aufwickelrolle 6 in die Vorspannrichtung des Drehstabs 19 bewegt, bis wiederum ein Festsetzen mittels der Kupplung 21 erfolgt.

Der Torsionsantrieb hat den Vorteil einfachen mechanischen Aufbaus und einfacher Wirkungsweise. Bei Verwendung einer zweiseitigen Sperrklinke für die Kupplung 20.1 - zweiseitig derart, daß ein Sperrelement in und eins außer Eingriff ist wie bei der Unruhe einer Uhr - lassen sich sehr kleine Vorschubtakte des Tuchs 4 verwirklichen. Das Federelement in Form des Drehstabs 19 kann auch durch ein anderes Federelement, z. B. durch eine Linearfeder zwischen dem Servoantrieb 8.1 und dem Betätigungshebel 20 ersetzt oder ergänzt werden.

Wenn die Vorschubbewegung des Tuchs 4 ohne stetigen, durch ein Federelement hervorgerufenen Zug erfolgen soll, überträgt der Servoantrieb 8.1 die Servomotorbewegung in kurzen, schnellen Takten direkt auf die Aufwickelrolle 6 (Fig. 4 b).

Die Einleitung der Zugkraft für den Tuchvorschub an der Aufwickelspindel 17 ist wegen der Wickellagen des Tuchs 4 relativ indirekt, denn das eigentlich vorzuschiebende Stück vom Tuch 4 beschränkt sich nur auf den Abschnitt vor dem Andruckelement 9. Für die direkte Einleitung des Zugs bezüglich dieses Abschnitts wird links und rechts des Anstellkörpers 5 ein aus einer Stachelband-Endlosschleife gebildeter Tuchtraktor 21 angeordnet. Die angetriebene Stachelband-Endlosschleife erfaßt nur den maßgeblichen Abschnitt des Tuchs 4 im Bereich des Andruckelementes 9.

Zur Vorverlegung des Zugeingriffs von der Aufwickelspindel 17 näher zum Andruckelement 9 ist es auch möglich, eine angetriebene Stachelwalze 21.1 mit Tucheingriff über die gesamte Tuchbreite unmittelbar parallel neben das Andruckelement 9 zur Aufwicklungsseite hin zu legen (Fig. 4 b).

Eine andere Konstruktion mit Beschränkung der Belastungszone im wesentlichen auf den angedrückten Abschnitt des Tuchs 4 besteht aus einem Spannrahmen 22, der sich fensterförmig vor dem Andruckelement 9 erstreckt. Der Spannrahmen 22 zeigt in Abwicklungsrichtung des Tuchs 4 gesehen eine dem Andruckelement 9 vorgelagerte Klemmleiste 23 a und eine dem Andruckelement 9 nachgelagerte Klemmleiste 23 b. Die Klemmleisten 23 a; 23 b bilden Klemmstellen für einen sich dazwischen erstreckenden Klemmabschnitt T. Bei einer Vorschubperiode bewegt sich das Tuch 4 vom Anfang des Klemmabschnitts T bis zum Ende des Klemmabschnitts T. In der Endposition des Spannrahmens 22 hin zur Aufwickelrolle 6 geben die Klemmleisten 23 a; 23 b das Tuch frei, worauf der Spannrahmen 22 in die Anfangsposition zurückbewegt wird. In der Anfangsposition halten die Klemmleisten 23 a; 23 b erneut das Tuch 4 festgeklemmt (Fig. 5).

Die Bewegung des Spannrahmens 22 erfolgt entweder linear, und zwar tangential zum Andruckelement 9, oder mittels einer Schwenkbewegung, die sich auf eine Schwenkung des Spannrahmens 22 über einen Winkelbereich bezieht.

Das Versetzen des Spannrahmens 22 zur Vorratsrolle 7 hin ist gekoppelt mit einem Lösen der Klemmstellen 23 a; 23 b auf selbsttätige Weise nach dem Gürtelschnallenprinzip. Wird das Tuch 4 gezogen, verstärkt sich die Klemmung selbsttätig durch einen Klemmkeil oder durch stärkere, höhere Reibung bewirkende Umschlingung. Bei Nachlassen des Zugs auf das Tuch 4 lockert sich die Klemmverbindung und der Spannrahmen 22 kann gegenüber dem zwischen der Aufwickelrolle 6 und der Vorratsrolle 7 gehaltenen Tuchstrecke zurückbewegt werden.

Bei Anwendung des Spannrahmens 22 werden die wesentlichen Tuchvorschubkräfte vom Spannrahmen 22 aufgewendet. Die Leistung des Antriebs für den Spannrahmen 22 ist maßgeblich für die Überwindung der bei Anpressung des Tuchs 4 herrschenden Reibkräfte. Die Antriebsleistung geht somit wesentlich in die Ausbildung der Kennlinien nach Figur 2 ein. Ist die Antriebsleistung gering, ist das Tuch 4 lediglich bei nachlassendem Kontakt zum Zylinder 1 bewegbar. Bei hoher Antriebsleistung wird die Vorschubbewegung des Tuchs 4 auch bei starker Anpressung, starkem Kontakt mit Überwindung der Reibkraft R ungehindert möglich.

## Patentansprüche

1. Vorrichtung zum Reinigen von Zylindern einer Rotationsdruckmaschine mit einer Abwicklung eines Reinigungstuches, das zeitweilig mit Hilfe eines eine Normalkraft auf die Mantelfläche des Zylinders ausübenden Anstellkörpers gegen die Mantelfläche andrückbar und zwecks Austausch frischen gegen schmutziges Tuch zwangsweise vorbewegbar ist, wenn die Position des Anstellkörpers aus einer Eingriffsstellung in eine zur Mantelfläche des Zylinders beabstandete Ruhestellung überwechselnd verläuft,
**dadurch gekennzeichnet**, daß die Eingriffsstellung durch variable Beaufschlagung der Andruckkraft (N) innerhalb eines wertmäßig festgelegten Arbeitsbereichs auf mehrere, eng benachbarte Positionen (E', E'', E''') fein einstellbar ausgebildet ist und daß die Bewegung des Tuchs (4) in Abhängigkeit der Positionen (E', E'', E''') durch einen vom Wert der Anpreßkraft (N) geführten Tuchantrieb (8) steuerbar ist.

2. Vorrichtung nach Anspruch 1,
**dadurch gekennzeichnet**, daß für die Eingriffsstellungen (E', E'', E''', H) ein mittels einer Steuerkurve (24) den Anstellkörper (5) wechselnd verschiebender Anstellantrieb (11) vorgesehen ist.

3. Vorrichtung nach Anspruch 1,
**dadurch gekennzeichnet**, daß ein Andruckelement (9) membranartig ausgebildet ist, daß die Positionen (E', E'', E''', H) pneumatisch erzeugbar sind und strömungstechnische Mittel (12-15) für Druckaufbau und Druckabbau vorgesehen sind.

4. Vorrichtung nach Anspruch 3,
**dadurch gekennzeichnet**, daß der pneumatische Anstellantrieb (11) mit einem wechselnd ablassenden, schließenden Überdruckventil (12) versehen ist.

5. Vorrichtung nach Anspruch 3,
**dadurch gekennzeichnet**, daß der pneumatische Anstellantrieb (11) mit einem wechselnden Druck auf das Andruckelement (9) führenden Mehrwegehahn (16) versehen ist.

6. Vorrichtung nach Anspruch 1,
**dadurch gekennzeichnet**, daß für den Tuchantrieb (8) ein mit variabler Geschwindigkeit betreibbarer Elektromotor besteht.

7. Vorrichtung nach Anspruch 1,
**dadurch gekennzeichnet**, daß die Tuchaufwicklung mit einem Federelement (19) vorspannbar und in Abhängigkeit von der Andruckkraft (N) durch einen Schrittschaltmechanismus (Malteserkreuz) oder eine Kupplung (20.1) freigebbar ist.

8. Vorrichtung nach Anspruch 1,
**dadurch gekennzeichnet**, daß die Zugkraft für die Tuchaufwicklung im Anpreßbereich des Tuchs (4) vor dem Andrückelement (9) mittels eines Tuchtraktors (21) oder einer Stachelwalze (21.1) oder eines vorrückbaren Spannrahmens (22) mit Klemmleisten (23a, 23b) einleitbar ist.

9. Verfahren zum Betreiben einer Reinigungsvorrichtung für Zylinder einer Rotationsdruckmaschine mit einer Abwicklung eines Reinigungstuchs und einem gegen den Zylinder stellbaren Anstellkörper,
**dadurch gekennzeichnet**, daß der Anstellkörper in einem Abstandsbereich, der Berührung des Tuchs am Zylinder zwischen gering und stark und entsprechend Anpressung zwischen hohem und niederem Wert umfaßt, schwingend hin- und hergeführt wird und das Tuch dabei gleichzeitig mit wechselnder Transportgeschwindigkeit vorbewegt wird.

## Claims

1. Device for cleaning the cylinders of a rotary printing machine, with a system for unwinding a cleaning cloth which can be pressed-on intermittently against the superficies of the cylinder with the aid of an applying body exerting a normal force on the said superficies and can be forcibly moved forwards for the purpose of exchanging fresh cloth for dirty cloth, when the position of the applying body extends out of an engagement position and into a rest position at a distance from the superficies of the cylinder, characterised in that
the engagement position is constructed so as to be finely adjustable, by variable admission of the pressure-applying force (N), within an operating range which is fixed in terms of values, to a number of closely adjoining positions (E', E'', E''') and that the movement of the cloth (4) can be controlled, in dependence upon the positions (E', E'', E'''), by a cloth drive (8) which is guided by the value of the pressure-exerting force (N).

2. Device according to claim 1,
characterised in that an applying drive (11), which displaces the applying body (5) in a changing manner by means of a control cam (24), is provided for the engagement positions (E', E'', E''', H).

3. Device according to claim 1,
characterised in that a pressure-applying element (9) is of diaphragm-type construction, that the positions (E', E'', E''', H) can be produced pneumatically, and fluidic means (12-15) are provided for building up and reducing pressure.

4. Device according to claim 3,
characterised in that the pneumatic applying drive (11) is provided with a varyingly discharging, closing excess-pressure valve (12).

5. Device according to claim 3,
characterised in that the pneumatic applying drive (11) is provided with a multi-way cock (16) that conducts changing pressure to the pressure-applying element (9).

6. Device according to claim 1,
characterised in that there is an electric motor, which can be driven at variable speed, for the cloth drive (8).

7. Device according to claim 1,
characterised in that the cloth winding-on system can be pretensioned with a spring element (19) and released, in dependence upon the pressure-applying force (N), by a stepping mechanism (Maltese cross) or a coupling (20.1).

8. Device according to claim 1,
characterised in that the tensile force for the cloth winding-on system can be introduced in the range of application of the cloth (4) upstream of the pressure-applying element (9) by means of a cloth tractor mechanism (21) or a spiked roller (21,1) or an advanceable clamping frame (22) with gripping strips (23a, 23b).

9. Method of operating a cleaning device for the cylinders of a rotary printing machine, with an unwinding system for a cleaning cloth and an applying body which can be placed against the cylinder,
characterised in that the applying body can be guided oscillatingly to and fro in a range of distances which includes contact of the cloth with the cylinder between slight and intense and, correspondingly, the exertion of pressure between a high and a low value, and under these circumstances the cloth is, at the same time, moved forward with a changing speed of transport.

## Revendications

1. Dispositif pour le nettoyage des cylindres d'une machine d'impression rotative, en déroulant un tissu de nettoyage qui peut être temporairement pressé contre la face d'enveloppe du cylindre à l'aide d'un corps d'application exerçant une force normale sur la face d'enveloppe, et qu'on peut faire avancer de manière forcée, afin de remplacer le tissu encrassé par du tissu propre, lorsque la position du corps d'application passe d'une position d'engagement à une position de repos distante de la face d'enveloppe du cylindre, **caractérisé** en ce que la position d'engagement est conçue, en fournissant une force de pression d'application (N) variable, à réglage fin entre plusieurs positions étroitement voisines (E', E'', E''') à l'intérieur d'une plage de travail de valeur fixée, et en ce que le déplacement du tissu (4) peut être commandé en fonction des positions (E', E'', E''') par un dispositif (8) d'entraînement du tissu qui est gouverné par la valeur de la force de pression d'application (N).

2. Dispositif selon la revendication 1, **caractérisé** en ce qu'un dispositif (11) d'entraînement d'application, déplaçant de façon alternante le corps d'application (5) au moyen d'une came de commande (24), est prévu pour les positions d'engagement (E', E'', E''', H).

3. Dispositif selon la revendication 1, **caractérisé** en ce qu'un élément de pression d'application (9) est réalisé en forme de membrane de telle sorte que les positions (E', E'', E''', H) peuvent être produites pneumatiquement, et des moyens de distribution (12-15) sont prévus pour établir et supprimer la pression.

4. Dispositif selon la revendication 3, **caractérisé** en ce que le dispositif pneumatique (11) d'entraînement d'application est doté d'une soupape de surpression (12) qui s'ouvre et se ferme en alternance.

5. Dispositif selon la revendication 3, **caractérisé** en ce que le dispositif pneumatique (11) d'entraînement d'application est doté d'un clapet à plusieurs voies (16) apportant une pression alternante à l'élément de pression d'application (9).

6. Dispositif selon la revendication 1, **caractérisé** en ce qu'un moteur électrique pouvant fonctionner à vitesse variable est prévu comme dispositif (8) d'entraînement du tissu.

7. Dispositif selon la revendication 1, **caractérisé** en ce que l'enroulement du tissu est précontraint par un élément de ressort (19) et peut être libéré, en fonction de la force de pression d'application (N), par un mécanisme pas à pas (croix de Malte) ou un embrayage (20.1).

8. Dispositif selon la revendication 1, **caractérisé** en ce que la force de traction pour l'enroulement du tissu dans la région de pression en application du tissu (4) devant l'élément de pression d'application (9) peut être introduite au moyen d'un tracteur de tissu (21) ou d'un cylindre à picots (21.1) ou d'un cadre tendeur mobile (22) pourvu de baguettes de serrage (23a, 23b).

9. Procédé pour l'exploitation d'un dispositif de nettoyage pour des cylindres d'une machine d'impression rotative avec un tissu de nettoyage déroulé et un corps d'application pouvant être pressé contre le cylindre, **caractérisé** en ce que le corps d'application est déplacé en va-et-vient sur une plage de distances qui englobe un contact du tissu sur le cylindre variant entre une valeur faible et une valeur forte et une pression d'application variant d'une manière correspondante entre une valeur élevée et une valeur basse, le tissu étant pendant ce temps avancé à une vitesse de transport variable.
